# EUROPÄISCHE PATENTSCHRIFT

(11) **EP 0 477 500 B1**
(45) Veröffentlichungstag und Bekanntmachung des Hinweises auf die Patenterteilung: **19.04.1995**
(21) Anmeldenummer: 91112850.2
(22) Anmeldetag: 31.07.1991
(51) Int. Cl.: H04R 7/20, H04R 7/12

(54) **Lautsprechermembran für Konuslautsprecher**
Diaphragm for cone loudspeaker
Membrane pour un haut-parleur conique

(30) Priorität: 25.09.1990 DE 4030245
(43) Veröffentlichungstag der Anmeldung: 01.04.1992
(73) Patentinhaber: Nokia (Deutschland) GmbH, 75175 Pforzheim (DE)
(72) Erfinder: Puls, Bernhard, W-8446 Mitterfels (DE)

(56) Entgegenhaltungen:
- GB-A- 1 604 934
- US-A- 3 684 052
- US-A- 3 905 448

## Beschreibung

### Technisches Gebiet

Die Erfindung befaßt sich mit der Verbesserung der Stabilität von Lautsprechermembranen für Konuslautsprecher.

### Stand der Technik

Konuslautsprecher sind seit langer Zeit im Stand der Technik bekannt. Stellvertretend sei an dieser Stelle auf die Zeitschrift "Funkschau", Jg. 1983, Heft 7, Seite 99, Bild 1, hingewiesen.

Diese Lautsprecher haben üblicherweise einen - mehrteilig aufgebauten - Magnettopf, an dessen dem Boden abgewandter Seite ein konisch ausgebildeter Lautsprecherkorb mit dem Ende anschließt, welches den kleineren Durchmesser aufweist. In dem Lautsprecherkorb ist eine ebenfalls konisch ausgebildete Membran angeordnet. Diese Membran ist mit dem Ende, welches den größeren Durchmesser aufweist, mit dem Ende des Lautsprecherkorbes verbunden, daß den größeren Durchmesser hat. Die Verbindung wird dabei in aller Regel von einer, an der Membran und dem Lautsprecherkorb befestigten Sicke aus elastischem Material übernommen. An das andere Ende der Membran ist ein rohrförmiges Stück angesetzt, welches mit der Schwingspule umwickelt ist. Diese rohrförmige Anordnung - folgend nur noch als Schwingspulenträger bezeichnet - ragt in den Magnettopf hinein und ummantelt dabei mit Abstand das freie Ende des am Boden des Magnettopfes angeordneten Polkerns.

Zwischen Schwingspulenträger und Lautsprecherkorb ist mindestens eine Zentriermembran angeordnet, die den Schwingspulenträger in jedem Betriebszustand des Lautsprechers zentrisch im Magnettopf hält. Zusätzlich kann das Ende der Membran, welches den kleineren Durchmesser aufweist, auf der dem Magnettopf abgewandten Seite mit einer Staubschutzkappe abgedeckt sein.
Der Werkstoff, aus dem die Membran üblicherweise bei Konuslautsprechern gefertigt ist, ist sogenanntes und vielseitig bekanntes Konuspapier. Dieser Werkstoff kann zur Reduzierung von Eigenschwingungen Beimischungen langfasriger Stoffe und/oder Kunststoffbeschichtungen aufweisen. Auch sind bei Konuslautsprechern völlig aus Kunststoff gebildete Membranen bekannt.

Handelt es sich um Konuslautsprecher mit großem Membrandurchmesser, können zur Verbesserung der Verwindungssteifigkeit bzw. zur Verminderung der Eigenschwingungen beispielsweise an der Innenfläche der Membran sogenannte Verstärkungsringe vorhanden sein (siehe dazu auch "Funkschau", a. a. o.). Obwohl die letztgenannte Maßnahme die Steifigkeit der Membran verbessert, wird das Anbringen von Verstärkungsringen vom Fachmann allgemein als nachteilig angesehen. Dies deshalb, weil für die Lautsprechermembran die Forderung gilt, die Masse der schwingenden Bauteile nach Möglichkeit gering zu halten.

Aus der US-A-3684052, welche eine Anordnung gemäß dem Obergriff der vorliegenden Erfindung zum Gegenstand hat, ist ein Lautsprecher bekannt, bei welchem die konusförmige Membran an ihrem Ende, welches den größeren der beiden Durchmesser aufweist, mit einem umlaufenden Kragen versehen ist. Im übrigen befaßt sich diese Schrift damit, das Schwingen von halbkreisförmig geformten Sicken zu unterdrücken und die Formstabilität derartiger Sicken zu verbessern. Zu diesem Zweck wird angegeben, eine kreisförmige und mit Luft gefüllte Sicke zu verwenden. Damit eine stabile Verbindung zwischen der konusförmigen Membran und der schlauchförmigen Sicke hergestellt werden kann, d.h. eine bloß tangentiale Verbindung zwischen der Membran und dem Umfang der schlauchförmigen Sicke vermieden wird, wird der umlaufende Kragen der Membran als Befestigungsrand verwendet. Die Notwendigkeit dieses als Befestigungsrand verwendeten Kragens führt aber dazu, daß derartige Lautsprecher einen um die doppelte Breite des Kragens vergrößerten Durchmesser haben. Außerdem sind die schlauchförmigen Sicken in ihrer Herstellung und Verarbeitung sehr aufwendig und haben deshalb auch keine große Verbreitung gefunden. Somit besteht nach wie vor die Aufgabe den Übergang vom Membrankonus zur Sicke so zu gestalten, daß halbkreisförmig ausgebildete Sicken einsetzbar bleiben und mit verminderter Stabilität gegenüber der Membran ausgebildet werden können, ohne daß dadurch die Verwindungssteifigkeit der Membran vermindert wird.

### Darstellung der Erfindung

Diese Aufgabe wird dadurch gelöst, daß die Sicke halbkreisförmig ausgebildet ist und mit der Membran so verbunden ist, daß der Kragen der Membran freitragend die Wölbung der Sicke teilweise abdeckt und der Kragen der Membran und die Wölbung der Sicke einen gegenseitigen Abstand zueinander haben.

Vorteilhafte Ausbildungen der Erfindung sind den Ansprüchen 2-4 zu entnehmen. Entspricht die Tiefe t, wie in Anspruch 2 angegeben, mit der der Kragen die Wölbung der Sicke abdeckt, etwa 1/2 bis 2/3 der lichten Breite b der Wölbung der Sicke, ist gewährleistet, daß auch sehr groß ausgebildete Membranen durch diese Kragenbreite die für diese Membranen notwendige Verwindungssteifigkeit erhalten.

Ist gemäß Anspruch 3 zumindest der Endbereich des Kragens bogenförmig ausgebildet, ist auch bei extremen Bewegungen der Membran sichergestellt, daß mögliche Beschädigungen der Sicke durch den Kragen ausgeschlossen sind.

Hingewiesen sei in diesem Zusammenhang noch darauf, daß, wenn der Endbereich des Kragens bogenförmig ausgebildet ist, eine gedachte, durch die beiden Fußpunkte P des Kreisbogens gelegte Gerade mit der Mantelkontur der Membran einen Winkel α kleiner 180° einschließt.

Sind nach Anspruch 4 die Membran und der Kragen als einstückiges Bauteil ausgebildet, hat dies den Vorteil, daß eine gesonderte Verbindung von Membran und Kragen entfallen kann. Außerdem ist die einstückige gegenüber der mehrstückigen Ausbildung der Membran einschließlich des Kragens mit einer weiteren Gewichtsersparnis verbunden.

### Kurze Beschreibung der Figuren

Es zeigen:
- Fig. 1: einen Konuslautsprecher im Schnitt,
- Fig. 2: eine Ausschnittsvergrößerung eines Konuslautsprechers am Übergang von der Membran zum Lautsprecherkorb im Schnitt, und
- Fig. 3: eine weitere Ausschnittsvergrößerung eines Konuslautsprechers am Übergang von der Membran zum Lautsprecherkorb im Schnitt.

### Wege zum Ausführen der Erfindung

Die Erfindung soll nun anhand der Zeichnungen näher erläutert werden.

Die in Fig. 1 dargestellte Anordnung zeigt einen Konuslautsprecher 10. Der Magnettopf 11 des Konuslautsprechers 10 wird dabei im wesentlichen von einem kreisringförmig ausgebildeten Dauermagneten 12 gebildet. Die eine Kreisringfläche des Dauermagneten 12 ist mit einer scheibenförmigen Polplatte 13 versehen, welche den Innendurchmesser des Dauermagneten 12 verschließt. Die andere Kreisringfläche des Dauermagneten 12 ist mit einer kreisringförmigen Polplatte 14 versehen, wobei der Innendurchmesser dieser Polplatte 14 gegenüber dem Innendurchmesser des Dauermagneten 12 verkleinert ist. Zentrisch zu den inneren Mantelflächen des Dauermagneten 12 und der weiteren Polplatte 14 sowie mit Abstand zu diesen ist auf dem Boden 15 der Polplatte 13 ein kreisrunder Polkern 16 aufgesetzt.

An die Fläche der Polplatte 14, welche dem Dauermagneten 12 abgewandt ist, schließt ein konusförmiger Lautsprecherkorb 17 an, wobei das Ende des Lautsprecherkorbes 17, welches den kleineren Durchmesser aufweist, mit der Polplatte 14 verbunden ist.

In den Lautsprecherkorb 17 ist eine konusförmige Membran 18 eingesetzt. Die Enden der Membran 18 und des Lautsprecherkorbes 17, die jeweils den größeren Durchmesser aufweisen, sind durchgängig miteinander durch eine zwischengeordnete und mit der Membran 18 und dem Lautsprecherkorb 17 verklebten Sicke 19 verbunden.

Der Übergangsbereich von der Membran 18 zur Sicke 19 ist in Fig. 2 näher verdeutlicht. Wie diese Fig. offenlegt, überlagern sich nicht nur die Membran 18 und die Sicke 19 im Klebebereich 20, sondern die Membran 18 ist bis unter die Wölbung 21 der Sicke 19 verlängert ausgebildet. Dieser bis unter die Wölbung 21 der Sicke 19 reichende und als Kragen 22 bezeichnete Teil der Membran 18 weist einen gegenüber der Mantelkontur der Membran 18 abgewinkelten Endbereich 23 auf, welcher mit der Mantelkontur der Membran 18 einen Winkel α von 145° einschließt. Die Tiefe t, mit der der Kragen 22 die Wölbung 21 der Sicke 19 unterzieht, beträgt 2/3 der lichten Breite b der Wölbung 21 der Sicke 19.

Ergänzend sei darauf hingewiesen, daß der Kragen 22 nicht notwendigerweise einen nur abgewinkelten Endbereich 23 aufweisen muß. Vielmehr kann in einem anderen -nicht dargestellten- Ausführungsbeispiel der Kragen 22 direkt an der Stelle winklig zur Mantelkontur der Membran 18 anschließen, an der die Wölbung 21 der Sicke 19 im Anschluß an den Klebebereich 20 sich bogenförmig in Richtung zum Lautsprecherkorb 17 ausdehnt.

An das Ende mit dem kleineren Durchmesser der konischen Membran 18 ist, wie Fig. 1 verdeutlicht, der rohrförmige Schwingspulenträger 24 angesetzt. Das freie Ende des Schwingspulenträgers 24 taucht mit einem Teil seiner Baulänge in den Luftspalt 25 des Magnettopfes 11 ein. Der Schwingspulenträger 24 wird mittels einer zwischen ihm und dem Lautsprecherkorb 17 angeordneten Zentriermembran 26 zentrisch zur Mittelachse des Konuslautsprechers 10 auf dem Polkern 16 gehalten. Außerdem ist das Ende der Membran mit dem kleineren Durchmesser auf der dem Schwingspulenträger 24 abgewandten Seite mit einer Staubschutzkappe 27 abgedeckt.

In Fig. 3 ist eine gegenüber Fig. 2 abgewandelte Art der Ausbildung des Kragens 22 veranschaulicht. Bei dieser Ausführungsform weist der Endbereich 23 des Kragens 22 eine der Wölbung 21 der Sicke 19 angepaßte Kontur auf. Eine - durch die beiden Fußpunkte P des bogenförmigen Endbereichs 23 gelegte - Gerade schließt mit der Mantelkontur der Membran 18 einen Winkel α von 135°ein. Durch die bogenförmige und der Wölbung 21 der Sicke 19 angepaßte Ausbildung des Endbereichs 23 wird auch unter extremen Bewegungen der Membran 18 eine Beschädigung der Sicke 19 durch den Kragen 22 ausgeschlossen.

Obwohl die beiden Ausführungsbeispiele jeweils nur eine Membran 18 mit angeformtem Kragen 22 betreffen, sei an dieser Stelle darauf hingewiesen, daß eine Verbesserung der Steifigkeit der Membran 18 auch dann erreicht wird, wenn der Kragen 22 - etwa durch einen Klebevorgang - an der Membran 18 angesetzt ist.

## Patentansprüche

1. Konuslautsprecher (10),
mit einem Magnettopf (11),
mit einem etwa konusförmig ausgebildeten Lautsprecherkorb (17), dessen Ende mit dem kleineren Durchmesser am Magnettopf (11) angesetzt ist,
mit einer etwa konusförmig ausgebildeten Membran (18), die in den Lautsprecherkorb (17) eingesetzt ist und die an dem Ende mit dem größeren Durchmesser mit einem Kragen (22) versehen ist, der zumindest in seinem Endbereich (23) mit der Mantelkontur der Membran (18) einen Winkel (α) von kleiner 180° einschließt, wobei die Enden von Membran (18) und Lautsprecherkorb (17), die den größeren Durchmesser aufweisen, durchgängig mittels einer an der Membran (18) und dem Lautsprecherkorb (17) angesetzten Sicke (19) aus elastischem Material verbunden sind, und wobei das andere Ende der Membran (18), an welchem der Schwingspulenträger (24) angesetzt ist, in den Magnettopf (11) hineinragt, und
mit mindestens einer Zentriermembran (26), welche den Schwingspulenträger (24) in jedem Betriebszustand des Lautsprechers (10) zentrisch zum Magnettopf (11) hält,
**dadurch gekennzeichnet,**
daß die Sicke (19) halbkreisförmig ausgebildet ist und mit der Membran (18) so verbunden ist, daß der Kragen (22) der Membran (18) freitragend die Wölbung (21) der Sicke (19) teilweise abdeckt und der Kragen (22) der Membran (18) und die Wölbung (21) der Sicke (19) einen gegenseitigen Abstand zueinander haben.

2. Konuslautsprecher (10) nach Anspruch 1,
**dadurch gekennzeichnet**
daß die Tiefe (t), mit der der Kragen (22) die Wölbung (21) der Sicke (19) abdeckt, etwa 1/2 bis 2/3 der lichten Breite (b) der Wölbung (21) der Sicke (19) entspricht.

3. Konuslautsprecher (10) nach Anspruch 1,
**dadurch gekennzeichnet**
daß der Endbereich (23) des Kragens (22) bogenförmig ausgebildet ist.

4. Konuslautsprecher (10) nach Anspruch 1,
**dadurch gekennzeichnet,**
daß die konusförmige Membran (18) und der Kragen (22) ein einstückiges Bauteil bilden.

## Claims

1. Cone-type loudspeaker (10)
with a magnet pot (11),
with an approximately cone-shaped loudspeaker frame (17) whose end with the smaller diameter is joined to the magnet pot (11),
with an approximately cone-shaped diaphragm (18) which is inserted into the loudspeaker frame (17), and which, at the end with the larger diameter, is provided with a collar (22) that, at least at its end region (23), encloses an angle (α) of less than 180° with the external contour of the diaphragm (18), whereby the ends of the diaphragm (18) and the loudspeaker frame (17), which have the greater diameter, are continuously joined by means of a bead (19) of elastic material, attached to the diaphragm (18) and the loudspeaker frame (17), and whereby the other end of the diaphragm (18) to which the voice coil former (24) is joined, projects into the magnet pot (11), and
with at least one spider (26) which maintains the voice coil former (24) central to the magnet pot (11) in every operating state of the loudspeaker (10),
characterised in that
the bead (19) is of semicircular shape and is joined to the diaphragm (18) so that the collar (22) of the diaphragm (18) partially overlaps the curvature (21) of the bead (19) in an unsupported manner, and the collar (22) of the diaphragm (18) and the curvature (21) of the bead (19) are at a distance from each other.

2. Cone-type loudspeaker (10) according to Claim 1,
characterised in that
the depth (t) with which the collar (22) overlaps the curvature (21) of the bead (19) corresponds to approximately 1/2 to 2/3 of the clear width (b) of the curvature (21) of the bead (19).

3. Cone-type loudspeaker (10) according to Claim 1,
characterised in that
the end region (23) of the collar (22) is in the shape of an arc.

4. Cone-type loudspeaker (10) according to Claim 1,
characterised in that
the cone-shaped diaphragm (18) and the collar (22) form a one-part component.

## Revendications

1. Haut-parleur conique (10),
comprenant une cavité magnétique (11),
un saladier (17) sensiblement conique dont l'extrémité présentant le plus petit diamètre est fixée sur la cavité magnétique (11),
une membrane (18) sensiblement conique qui est insérée dans le saladier de haut-parleur (17) et qui est pourvue à l'extrémité présentant le plus grand diamètre d'une collerette (22) qui au moins dans sa zone terminale (23), forme avec le contour extérieur de la membrane (18), un angle (α) inférieur à 180°, les extrémités de la membrane (18) et du saladier de haut-parleur (17) qui présentent le plus grand diamètre, étant reliées en continu au moyen d'une moulure (19) en un matériau élastique fixée sur la membrane (18) et le saladier de haut-parleur (17), et l'autre extrémité de la membrane (18) sur laquelle est fixé le support de bobine mobile (24), faisant saillie à l'intérieur de la cavité magnétique (11), et
comprenant au moins une membrane de centrage (26) qui centre le support de bobine mobile (24) par rapport à la cavité magnétique (11) dans chaque état de fonctionnement du haut-parleur (10),
**caractérisé** par le fait
que la moulure (19) est semi-circulaire et est reliée à la membrane (18) de façon à ce que la collerette (22) de la membrane (18) recouvre partiellement le bombement (21) de la moulure (19) sans être soutenu et la collerette (22) de la membrane (18) et le bombement (21) de la moulure (19) présentent un écartement mutuel.

2. Haut-parleur conique (10) selon la revendication 1,
**caractérisé** par le fait
que la profondeur (t) sur laquelle la collerette (22) recouvre le bombement (21) de la moulure (19) représente environ 1/2 à 2/3 de la largeur intérieure (b) du bombement (21) de la moulure (19).

3. Haut-parleur conique (10) selon la revendication 1,
**caractérisé** par le fait
que la zone terminale (23) de la collerette (22) est en forme d'arc.

4. Haut-parleur conique (10) selon la revendication 1,
**caractérisé** par le fait
que la membrane (18) conique et la collerette (22) forment une pièce d'un seul tenant.
